# EUROPÄISCHE PATENTSCHRIFT

(11) **EP 0 878 616 B1**
(45) Veröffentlichungstag und Bekanntmachung des Hinweises auf die Patenterteilung: **24.09.2003**
(21) Anmeldenummer: 98105201.2
(22) Anmeldetag: 23.03.1998
(51) Int. Cl.: F02D 41/34, F02D 41/24

(54) **Verfahren zur Steuerung der Einspritzmenge in eine Brennkraftmaschine bei Kraftfahrzeugen**
Method for controlling fuel injection quantity in the internal combustion engine of a vehicle
Procédé de commande de la quantité injectée dans un moteur automibile à combustion

(30) Priorität: 15.05.1997 DE 19720405
(43) Veröffentlichungstag der Anmeldung: 18.11.1998
(73) Patentinhaber: Bayerische Motoren Werke Aktiengesellschaft, 80788 München (DE)
(72) Erfinder: Ertl, Christian, 4451 Garsten (AT); Schubert, Josef, 4400 Steyr (AT); Hiemesch, Oswald, 4400 Steyr (AT)

(56) Entgegenhaltungen:
- EP-A- 0 416 270
- DE-A- 4 126 365
- DE-A- 4 208 002
- DE-A- 4 340 372
- GB-A- 2 118 325
- US-A- 4 790 277
- PATENT ABSTRACTS OF JAPAN vol. 1997, no. 09, 30. September 1997 (1997-09-30) & JP 09 125991 A (YANMAR DIESEL ENGINE CO LTD), 13. Mai 1997 (1997-05-13)

## Beschreibung

Die Erfindung bezieht sich auf ein Verfahren zur Steuerung der Einspritzmenge in eine Brennkraftmaschine bei Kraftfahrzeugen nach dem Oberbegriff des Patentanspruchs 1, gemäß DE-A-4 208 002.

Ein ähnliches Verfahren ist beispielsweise aus der US 5,483,940 bekannt. Bei diesem bekannten Verfahren werden in Abhängigkeit von Betriebsparametem der Brennkraftmaschine durch ein elektronisches Steuergerät fest abgespeicherte Basis-Ansteuerwerte für die Kraftstoffpumpe vorgegeben. Während des Betriebs der Brennkraftmaschine wird der Druck in den Kraftstoffleitungen, der durch die Kraftstoffpumpe erzeugt wird, erfaßt und mit einem vorgegebenen Solldruck verglichen. In Abhängigkeit von dem so ermittelten Druckdifferenzwert wird ein Korrektur-Ansteuerwert bestimmt, der ebenfalls in die Steuerung der Einspritzmenge in die Zylinder der Brennkraftmaschine eingeht. Dieses Verfahren wird adaptiv während des gesamten Fahrzeugbetriebs durchgeführt und benötigt somit einen beachtlichen Teil der Rechenzeit des elektronischen Steuergeräts. Darüber hinaus ist zur Ermittlung des Drucks in den Kraftstoffleitungen ein zusätzlicher Sensor erforderlich.

Es ist Aufgabe der Erfindung, ein einfacheres und kostengünstigeres Verfahren zur Steuerung der Einspritzmenge in eine Brennkraftmaschine zu schaffen, das Streuungen der korrekten Einspritzmenge, insbesondere aufgrund des Einflusses mechanischer Toleranzen der beteiligten Bauelemente, weitgehend reduziert.

Diese Aufgabe wird durch die kennzeichnenden Merkmale des Patentanspruchs 1 gelöst.

Der Erfindung liegt die Erkenntnis zugrunde, daß aufgrund von mechanischen Bauelementetoleranzen, insbesondere der Einspritzventile und der Kraftstoffpumpe, Streuungen in der korrekten Einspritzmenge auftreten. Hohe Mengenstreuungen können zu hohen Abgasemissionen führen. Um die Kosten für aufwendige Zusatztechnik zur Verbesserung der mechanischen Bauteiltoleranzen einzusparen, wird erfindungsgemäß ein Korrekturverfahren vorgenommen, das zumindest zum Teil bereits während des Fahrzeug-Produktionsprozesses durchgeführt wird. Hierzu wird während des Fahrzeug-Produktionsprozesses für einen vorgegebenen Betriebszustand der Brennkraftmaschine, insbesondere mittels eines an das elektronische Steuergerät der Brennkraftmaschine anschließbaren externen Prüfgeräts, ein Abweichwert einer Ist-Einspritzmenge von einer Soll-Einspritzmenge ermittelt. Dieser Abweichwert wird im elektronischen Steuergerät zur Bestimmung eines Korrektur-Ansteuerwertes zur Steuerung der Einspritzmenge verwendet. Dieser Abweichwert kann entweder durch das externe Prüfgerät oder durch eine zusätzliche Programmierstation in das elektronische Steuergerät einprogrammiert werden. Zur Bestimmung der Ist-Einspritzmenge kann ein bekanntes "Kraftstoffwaage"-Verfahren verwendet werden, wie es z. B. in der EP 0 339 003 B1 beschrieben ist. Die Bestimmung der Ist-Einspritzmenge ist nicht Gegenstand der Erfindung. .

Vorzugsweise wird der Korrektur-Ansteuerwert während des Fahrzeugbetriebs (nach dem Fahrzeug-Produktionsprozeß) in Abhängigkeit vom momentanen Lastzustand der Brennkraftmaschine vorgegeben.
Üblicherweise wird der Lastzustand der Brennkraftmaschine über im elektronischen Steuergerät abgespeicherte Kennfelder ermittelt. Erfindungsgemäß kann in einem derartigen Kennfeld eine vorgegebene Anzahl von Stützpunkten definiert werden, an denen unterschiedliche Korrektur-Ansteuerwerte vorgegeben werden. Ist beispielsweise der Korrektur-Ansteuerwert gleich der Abweichwert, kann in Abhängigkeit vom momentanen Lastzustand an einigen Stützpunkten, z. B. insbesondere im Vollastbereich, der Korrektur-Ansteuerwert addiert werden, an den anderen Stützpunkten jedoch unterdrückt werden. Hierdurch wird eine besonders einfache Vorgabe eines Korrektur-Ansteuerwertes in Abhängigkeit vom momentanen Lastzustand der Brennkraftmaschine vorgenommen.

Es wird der Korrektur-Ansteuerwert beispielsweise in Abhängigkeit vom Typ der Brennkraftmaschine bestimmt Angewandt auf das Beispiel der Stützpunkte in einem Lastzustandskennfeld kann in Abhängigkeit vom Typ der Brennkraftmaschine an bestimmten Stützpunkten ; des Kennfeldes die Einspritzmenge mittels des Korrektur-Ansteuerwertes partiell erhöht oder reduziert werden. Hierbei können spezielle Brennkraftmaschinen-Charakteristika berücksichtigt werden.

Insgesamt wird durch die erfindungsgemäße Korrektur der Einspritzmenge die Genauigkeit der erforderlichen Einspritzmenge für die Minimierung der Abgasemissionen erhöht. Ergänzend wird darauf hingewiesen, daß das Verfahren zur Steuerung der Einspritzmenge sowohl bei der Ansteuerung der Ventile eines Otto-Motors als auch bei der Ansteuerung der Kraftstoffpumpe eines Diesel-Motors angewendet werden kann.

In der Zeichnung ist ein Ausführungsbeispiel der Erfindung dargestellt. Es zeigt .
- Fig. 1: eine mögliche Methode zur Bestimmung des Abweichwertes während des Fahrzeug-Produktionsprozesses,
- Fig. 2: eine mögliche Steuerung der Einspritzmenge durch das elektronische Steuergerät der Brennkraftmaschine und
- Fig. 3: mögliche mathematische Vorgehensweisen zur Bestimmung des Korrektur-Ansteuerwertes.

In Fig. 1 wird grob schematisch ein Fahrzeug-Produktionsprozeß dargestellt. Insbesondere wird eine Brennkraftmaschine 1 zunächst zu einem Funktionsprüfstand 2 befördert, bevor die Brennkraftmaschine 1 im Fahrzeug 4 verbaut wird. Am Funktionsprüfstand 2 wird die Brennkraftmaschine 1 zusammen mit dem ihr zugeordneten elektronischen Steuergerät 3 in einen vorgegebenen Betriebszustand, z. B. Einstellung einer konstanten Drehzahl, gebracht. Während dieses vorgegebenen Betriebzustandes wird mittels eines am Steuergerät 3 angeschlossenen externen Prüfgeräts 5, das insbesondere ein üblicher Diagnosetester sein kann, für diesen vorgegebenen Betriebszustand die Soll-Einspritzmenge mₛₒₗₗ bestimmt. Diese Soll-Einspritzmenge mₛₒₗₗ wird mit der durch eine Kraftstoffwaage 6 ermittelten Ist-Einspritzmenge mᵢₛₜ verglichen, woraus sich der Abweichwert m_{abw} ergibt.

Von dem externen Prüfgerät 5 bzw. vom Funktionsprüfstand 2 wird der ermittelte Abweichwert m_{abw} an eine Programmierstation 7 weitergeleitet. Zur Bestimmung des KorrekturKorrektur-Ansteuerwertes KS im Steuergerät 3 (vgl. auch Fig. 2 und Fig. 3) wird von der Programmierstation 7 der ermittelte Abweichwert m_{abw} im Steuergerät 3 abgespeichert. Über die Programmierstation 7 werden mittels einer ersten Tabelle Tab1 Werte zur Bestimmung des Korrektur-Ansteuerwerts KS in Abhängigkeit vom momentanen Lastzustand A bis M (vgl. Fig. 2 und Fig. 3) ebenso im Steuergerät 3 abgespeichert. In einer Weiterbildung wird darüber hinaus von der Programmierstation 7 über eine zweite Tabelle Tab2 in Abhängigkeit vom Typ T1 bis T3 (vgl. Fig. 3) der Brennkraftmaschine zusätzlich ein Addierwert m_{ad} im Steuergerät 3 abgespeichert, der ebenso in Abhängigkeit vom momentanen Lastzustand der Brennkraftmaschine vorgegeben werden kann.

In Fig. 2 ist das Steuergerät 3 über eine elektrische Steuerleitung beispielsweise an eine Einspritzpumpe 8 einer Diesel-Brennkraftmaschine angeschlossen. Die Einspritzpumpe 8 ist insbesondere mit den Zylindern der Diesel-Brennkraftmaschine 1 verbunden.

Das Steuergerät 3 ermittelt zur Steuerung der Einspritzmenge einen Gesamt-Ansteuerwert GS, durch den die Einspritzpumpe 8 eine tatsächliche Einspritzmenge mₑᵢₙ in die Zylinder der Diesel-Brennkraftmaschine 1 befördert.

Der Gesamt-Ansteuerwert GS setzt sich aus einem Basis-Ansteuerwert BS und einem Korrektur-Ansteuerwert KS zusammen. Der Basis-Ansteuerwert BS wird aus einem fest abgespeicherten Kennfeld 10 ausgelesen. Das Kennfeld 10 gibt einen Basis-Ansteuerwert BS in Abhängigkeit von der Brennkraftmaschinendrehzahl n und von einer durch den Fahrer vorgegebenen Einspritzmenge mᵥₒᵣ aus. Die vom Fahrer vorgegebene Einspritzmenge mᵥₒᵣ wird durch eine Umsetzeinheit 9 aus einem Wert PWG ermittelt, der die durch den Fahrer vorgegebene Stellung des Fahrpedals wiedergibt. Zur Bestimmung des Gesamt-Ansteuerwertes GS wird in Abhängigkeit vom Vorzeichen des Korrektur-Ansteuerwertes KS eine bestimmte Einspritzmenge vom Basis-Ansteuerwert BS subtrahiert oder addiert. .

Der Korrektur-Ansteuerwert KS wird durch einen Korrektursteuerblock 11 bestimmt. Im Korrektursteuerblock 11 ist ein Kennfeld abgelegt, durch das in Abhängigkeit von der Brennkraftmaschinendrehzahl n und der durch den Fahrer vorgegebenen Einspritzmenge mᵥₒᵣ der momentane Lastzustand der Brennkraftmaschine 1 ermittelt werden kann. Zur Bestimmung definierter momentaner Lastzustände sind in diesem Kennfeld zwölf Stützpunkte A bis M vorgegeben. Mittels der Faktoren F1 und F2 aus der ersten Tabelle Tab1 (vgl. auch Fig. 3), mittels des Addierwertes M_{ad} (aus der zweiten Tabelle Tab2, vgl. Fig. 1 und Fig. 3) und mittels des Abweichwertes m_{abw} wird jedem Stützpunkt A bis M über eine im Rechenblock 12 abgespeicherte Formel (vgl. auch Fig. 3) ein Korrektur-Ansteuerwert KS berechnet.

Zur Erläuterung der Berechnung des KorrekturKorrektur-Ansteuerwertes KS in Abhängigkeit von einem momentanen Lastzustand A bis M werden im folgenden einige Beispiele ausgeführt (vgl. auch Fig. 3):

Grundsätzlich ist beim Ausführungsbeispiel nach Fig. 2 der Korrektur-Ansteuerwert KS gleich dem ermittelten Abweichwert m_{abw}. Über den Faktor F1, 0 oder 1, wird ausgewählt, an welchen den momentanen Lastzustand wiedergebenden Stützpunkten A bis M der Korrektur-Ansteuerwert KS in Form des Abweichwertes m_{abw} zum Basis-Ansteuerwert BS hinzuaddiert werden soll. Im Beispiel nach der ersten Tabelle Tab1 gemäß Fig. 3 wird also an allen Stützpunkten außer den Stützpunkten C, D, H und M ein Korrektur-Ansteuerwert KS in Form des Abweichwertes m_{abw} zum Basis-Ansteuerwert BS hinzuaddiert. Bei den Stützpunkten C, D, H und M wird also keine Korrektur in Abhängigkeit vom Abweichwert m_{abw} vorgenommen.

Über den Faktor F2 der ersten Tabelle Tab1 gemäß dem Beispiel nach Fig. 3 wird an den Stützpunkten L und M der Korrektur-Ansteuerwert KS in Abhängigkeit vom Typ T1 bis T3 der Brennkraftmaschine 1 bestimmt. Ist beispielsweise die Brennkraftmaschine 1 vom Typ T3 wird der Addierwert m_{ad} zu 1,5 mg pro Hub definiert. Der Korrektur-Ansteuerwert KS entspricht damit an dem Stützpunkt M ausschließlich dem Addierwert m_{ad}. Dagegen entspricht der Korrektur-Ansteuerwert KS am Stützpunkt L der Addition des Addierwerts m_{ad} mit dem Abweichwert m_{abw} (vgl. Formel des Rechenblocks 12). Die zusätzliche Korrektur mittels des Addierwerts m_{ad} hat im vorliegenden Beispiel den Vorteil, daß insbesondere im Vollastbereich (obere Stützpunkte) eine Erhöhung der Einspritzmenge vorgenommen wird. Eine derartige Korrektur kann insbesondere in Abhängigkeit vom Charakteristikum des Brennkraftmaschinentyps erforderlich sein. .

Zusammengefaßt werden nach dem Ausführungsbeispiel gemäß Fig. 2 in Verbindung mit Fig. 3 folgende Korrektur-Ansteuerwerte in Abhängigkeit vom momentanen Lastzustand vorgegeben:
1. keine Korrektur; d. h. Korrektur-Ansteuerwert KS = 0 bei: **C, D** und **H**
2. Korrektur-Ansteuerwert KS ausschließlich in Abhängigkeit vom Abweichwert m_{abw} bei: **A, B, E, F, G, I, K**
3. Korrektur-Ansteuerwert KS ausschließlich in Abhängigkeit vom Typ T1, T2 oder T3 der Brennkraftmaschine bei: **M**
4. Korrektur-Ansteuerwert KS sowohl in Abhängigkeit vom Abweichwert m_{abw} als auch in Abhängigkeit vom Typ T1, T2 oder T3: **L**

Mit diesem erfindungsgemäßen Ausführungsbeispiel wird die Einfachheit des korrigierenden Verfahrens zur Steuerung der Einspritzmenge verdeutlicht, wodurch zusätzliche Sensoren eingespart, Rechenzeit reduziert und Abgasemissionen minimiert werden.

## Patentansprüche

1. Verfahren zur Steuerung der Einspritzmenge in eine Brennkraftmaschine bei Kraftfahrzeugen mittels eines in einem elektronischen Steuergerät (3) fest abgespeicherten Basis-Ansteuerwertes (BS) und mittels eines durch das elektronische Steuergerät (3) flexibel bestimmbaren Korrektur-Ansteuerwertes (KS), wobei der Korrektur-Ansteuerwert (KS) in Abhängigkeit von einem während des FahrzeugProduktionsprozesses für einen vorgegebenen Betriebszustand der Brennkraftmaschine (1) mittels eines externen Prüfgeräts (5) ermittelten Abweichwert (m_{abw}) der Brennkraftmaschine (1) bestimmt wird **dadurch gekennzeichnet, dass** der Korrektur-Ansteuerwert (KS) zusätzlich von Typ (T1, T2, T3) der Brenn-Kraftmaschine (1) bestimmt wird.

## Claims

1. Method for controlling the injection quantity into an internal-combustion engine in motor vehicles, by means of a base control value (BS) permanently stored in an electronic controller (3) and by means of a correction control value (KS) which can be flexibly determined by the electronic controller (3), wherein the correction control value (KS) is determined as a function of a deviation value (m_{dev}) of the internal-combustion engine (1) determined by means of an external testing apparatus (5) during the production process of the vehicle for a predetermined operating state of the internal combustion engine (1), **characterised in that** the correction control value (KS) is also determined by the type (T1, T2, T3) of the internal-combustion engine (1).

## Revendications

1. Procédé de commande de la quantité injectée dans un moteur à combustion interne dans des véhicules automobiles, au moyen d'une valeur de commande de base (BS) mémorisée à un niveau fixe dans un appareil de commande électronique (3) et au moyen d'une valeur de commande de correction (KS) qui peut être déterminée à un niveau flexible au moyen de l'appareil de commande électronique (3), la valeur de commande de correction (KS) étant déterminée en fonction d'une valeur d'écart (m_{abw}) du moteur à combustion interne (1) calculée pendant le processus de production du véhicule pour un état de fonctionnement prédéterminé du moteur à combustion interne (1) au moyen d'un appareil de contrôle externe (5),
**caractérisé en ce que**
la valeur de commande de correction (KS) est déterminée en outre par le type (T1, T2, T3) du moteur à combustion interne (1).
